# EUROPÄISCHE PATENTSCHRIFT

(11) **EP 1 348 643 B1**
(45) Veröffentlichungstag und Bekanntmachung des Hinweises auf die Patenterteilung: **23.11.2005**
(21) Anmeldenummer: 03006630.2
(22) Anmeldetag: 24.03.2003
(51) Int. Cl.: B65D 85/68, B65D 71/00

(54) **Behältnis und Palette zur Aufnahme von Schaufeln einer Strömungsmaschine**
Container and pallet for receiving blades of a turbo machine
Récipient et palette pour recueillir des aubes d'une turbomachine

(30) Priorität: 28.03.2002 DE 10214161
(43) Veröffentlichungstag der Anmeldung: 01.10.2003
(73) Patentinhaber: Hergeth, Willibald, 92334 Berching/Erasbach (DE)
(72) Erfinder: Hergeth, Willibald, 92334 Berching/Erasbach (DE)
(74) Vertreter: Adolf, Michael

(56) Entgegenhaltungen:
- WO-A-96/24530
- DE-A- 3 310 811
- US-A- 2 865 500
- US-A- 3 136 413
- US-A- 5 934 471
- PATENT ABSTRACTS OF JAPAN vol. 2000, no. 12, 3. Januar 2001 (2001-01-03) & JP 2000 238849 A (ZEON KASEI CO LTD), 5. September 2000 (2000-09-05)

## Beschreibung

Die Erfindung betrifft ein Behältnis und eine zur Aufnahme von Schaufeln einer Strömungsmaschine entsprechend der Gattung der unabhängigen Ansprüche.

Aus der Druckschrift DE 295 00 107.0 U1 ist eine Palette für die Lagerung und den Transport von festen Ladegütern bekannt. Diese Palette dient dem Transport von Maschinenteilen, wobei rechteckige Patettenrahmen von jeweils einem Paar Längs- und Querholme gebildete werden. Die Längs- und/oder Querholme weisen ihrerseits parallel zur Hotmlängsrichtung sich erstreckende Profilschienen auf. Diese Profilschienen weisen zur Aufnahme von Verbindungsmitteln für die Befestigung des Ladegutes zumindest abschnittsweise Schlitze auf. Diese Schlitze erstrecken sich in Längsrichtung der Profilschienen.

Eine derartige Palette aus Längs- und Querholmen mit entsprechenden Verbindungsmitteln hat den Nachteil, dass sie Maschinenteile nicht formgetreu aufnehmen kann und eine hohe Zahl von Einzelteilen, wie Längsholme, Querholme, Profilschienen und Verbindungsmittel, aufweist.

Ein Behältnis zur Lagerung von Schaufelblättern einer Strömungsmaschine ist in der US 2 865 500 A offenbart. Dort wir ein Container vorgeschlagen, der im Innem eine Membran oder eine Füllung zur Aufnahme des Schaufelblattes aufweist. Die Membran bzw. die Füllung ist exakt auf die Größe eines bestimmten Schaufelblattes zugeschnitten, ein nach Größen sortiertes Ablegen mehrerer Schaufelblätter ist hier nicht vorgesehen. Aufgabe der Erfindung ist es, ein Behältnis und eine Palette zur Aufnahme von Schaufeln einer Strömungsmaschine, die mit einfachen Mitteln herstellbar sind und ein nach Größen sortiertes Ablegen sowie ein sicheres Lagern und Transportieren ermöglichen.

Diese Aufgabe wird mit dem Gegenstand der unabhängigen Ansprüche gelöst. Vorteilhafte Weiterbildungen der Erfindung ergeben sich aus den abhängigen Ansprüchen.

Erfindungsgemäß wird ein Behältnis zum Sortieren, Lagern und/oder Transportieren von Gegenständen mit voneinander unterschiedlichen Außenabmessungen und spatialen Randkonturen angegeben, wobei das Behältnis mindestens eine stufenpyramidenförmige Vertiefung mit Auflageflächen aufweist. Vorzugsweise ist Auflageflächen jeder Pyramidenstufe sind den spatialen Randkonturen der Gegenstände angepasst. Dabei weist in der stufenpyramidenförmigen Vertiefung eine tiefer angeordnete Pyramidenstufe gegenüber einer darüber angeordneten Pyramidenstufe Auflageflächen mit geringeren Abmessungen auf, um die Gegenstände höhengestaffelt entsprechend ihren Außenabmessungen in der Vertiefung zu sortieren und anzuordnen.

Mit einem derartigen Behältnis wird in vorteilhafter Weise erreicht, dass die kleinsten Gegenstände auf der untersten Pyramidenstufe der Vertiefung angeordnet werden und darüber mit jeder weiteren Pyramidenstufe größer werdende Gegenstände angeordnet werden können. Ein Behältnis mit einer derartigen Vertiefung kann folglich mehrere Gegenstände unterschiedlicher Größe und mit unterschiedlichen spatialen Randkonturen aufnehmen und diese präzise lagern und vor Beschädigungen schützen. Dabei ist der größte Gegenstand eines Sortiments zuoberst angeordnet und wird die den spatialen Randkonturen angepassten Auflageflächen der ersten Pyramidenstufe bedecken, während der kleinste Gegenstand eines Sortiments auf der tiefsten Pyramidenstufe angeordnet ist. Somit werden die einzelnen Gegenstände eines Sortiments höhengestaffelt in der Vertiefung angeordnet und Übergrößen können aussortiert werden.

Ein Behältnis mit einer derartigen Tiefe kann platzsparend die Gegenstände lagern und kann gleichzeitig zum sicheren Transport der Gegenstände eingesetzt werden. Darüber hinaus sind die Gegenstände durch die stufenpyramidenförmigen Vertiefungen rundherum gegen mechanische oder korrosive Beschädigungen geschützt.

In einer Weiterbildung der Erfindung kann vorgesehen werden, dass die Vertiefung durch einen passgenauen Deckel abgeschlossen werden kann, um damit die lagernden Gegenstände vor Kontamination zu schützen. Bei einem gasdicht schließenden Deckel kann die Vertiefung auch mit einem Inertgas gefüllt werden oder unter Vakuum gesetzt werden, was eine weitere erhebliche Verbesserung der Lagerfähigkeit der in der Vertiefung angeordneten Gegenstände bedeutet.

In einer Ausführungsform der Erfindung sind die Auflageflächen des Behältnisses an Konturen von Schaufeln mit voneinander unterschiedlichen Außenabmessungen und spatialen Randkonturen einer axial durchströmten Strömungsmaschine angepasst. Derartige Schaufeln weisen auf der Schaufelblattseite eine komplexe spatiale Schaufelfläche auf, deren Ränder und Kanten stoßempfindlich sind und folglich besonders umfassend in den Vertiefungen des vorliegenden erfindungsgemäßen Behältnisses geschützt sind.

Bei einer weiteren Ausführungsform der Erfindung sind die Auflageflächen der stufenpyramidenförmigen Vertiefung derart ausgestaltet, dass sie voneinander unterschiedlich große Schaufeln einer axial durchströmten Strömungsmaschine in der Weise stützen, dass eine Schaufelvorderkante tiefer angeordnet ist als eine zugehörige Schaufelhinterkante. Die Schaufelvorderkante einer Schaufel ist abgerundet , ausgebildet und ist entsprechend schwerer als die spitz zulaufende Hinterkante einer Schaufel. Somit hat diese Ausführungsform der Erfindung den Vorteil, dass sich die Schaufel an die vorbereiteten Auflageflächen besser anpasst, da die schwerere Schaufelvorderkante in die für die Schaufelvorderkante vorgesehenen tiefer liegenden Auflageflächen fällt und dort in dieser Lage aufgrund der Schwere der Vorderkante verbleibt. Bei einer entgegengesetzt vorgesehenen Anordnung, d.h., dass die Hinterkante tiefer gelagert ist als die Vorderkante, würde das gesamte Schaufelblattgewicht voll auf der empfindlichen spitz zulaufenden Hinterkante lasten und die Beschädigungsgefahr der empfindlichen Schaufelhinterkante erhöhen. Darüber hinaus könnte sich die Schaufelhinterkante in die Wände der stufenpyramidenförmigen Vertiefung einarbeiten und somit eine Wiederverwendung des Behältnisses gefährden.

In einer weiteren Ausführungsform der Erfindung sind die Auflageflächen der stufenpyramidenförmigen Vertiefung derart ausgestaltet, dass sie voneinander unterschiedlich große Schaufeln einer axial durchströmten Strömungsmaschine in der Weise stützten, dass deren Schaufelfüße mit ihrem Tannenbaumprofil von horizontal angeordneten Auflageflächen der Pyramidenstufe stützbar sind. Diese Ausführungsform der Erfindung hat den Vorteil, dass die gegenüber den Schaufelblättern relativ schweren Schaufelfüße nicht von einer abgeschrägten Auflagefläche aufgenommen werden, sondern von einer horizontal angeordneten Auflagefläche, die dafür sorgt, dass ein Verrutschen der Schaufelfüße nur bei extremer Bewegung des Behältnisses auftritt, wenn die horizontalen Auflageflächen für die Schaufelfüße gekippt werden.

Darüber hinaus ist es vorgesehen, dass die Auflageflächen der stufenpyramidenförmigen Vertiefung derartig ausgestaltet sind, dass sie voneinander unterschiedlich große Schaufeln einer axial durchströmten Strömungsmaschine in der Weise stützen, dass deren Schaufelhinterkanten frei schwebend stützbar sind. Bei dieser Ausführungsform der Erfindung wird die Auflagefläche im Bereich der Hinterkante derart zurückgenommen, dass die Schaufelhinterkante selbst frei schwebend gestützt ist, während im Bereich der Schaufelhinterkante die Auflagefläche dem spatialen Profil der Schaufel angepasst ist. Auch dieses frei Schweben der Schaufelhinterkante wird dadurch unterstützt, dass die Schaufelvorderkante auf einer gegenüber der Position der Schaufelhinterkante tiefer gelegenen Auflagefläche angeordnet ist.

Für eine weitere Ausführungsform der Erfindung ist es vorgesehen, dass das Behältnis ein einstückiges Tiefziehteil ist. Ein derartiges einstückiges Tiefziehteil hat den Vorteil, dass die stufenpyramidenförmige Vertiefung geschlossene Innenwände aufweist und nur von der Seite der größten, nämlich der ersten Pyramidenstufe aus zugänglich ist. Ein derartiges einstückiges Tiefziehteil kann derart gestaltet werden, dass beim Tiefziehen gleichzeitig ein Stützrahmen mit entsprechenden Stützfüßen oder Stützwänden realisiert wird.

In einer weiteren Ausführungsform der Erfindung ist es vorgesehen, dass das Behältnis ein einstückiges Spritzgussteil ist. Auch mit dieser Technik sind geschlossenwandige stufenpyramidenförmige Vertiefungen eines Behältnisses zur Aufnahme von Gegenständen mit voneinander unterschiedlichen Außenabmessungen und spatialen Konturen herstellbar. Der Vorteil eines Spritzgussteils liegt darin, dass ein beliebiges Kunststoffgranulat verarbeitet werden kann, während ein Tiefziehteil eine vorgefertigte Kunststoffplatte als Ausgangsmaterial erfordert.

In einer weiteren Ausführungsform der Erfindung weist das Behältnis eine Kunststoffmasse auf. Ein derartiges Behältnis aus einer Kunststoffmasse hat den Vorteil, dass es gegenüber Ausführungsformen in Metall ein geringeres Gewicht aufweist. Zusätzlich hat eine Kunststoffmasse den Vorteil, dass metallische Gegenstände, die in dem Behältnis aus Kunststoff gelagert werden, nicht durch Bewegen auf den Auflageflächen abgeschliffen werden können, wie es bei Hartmetallen oder Keramikbehältnissen auftritt.

In einer weiteren Ausführungsform der Erfindung ist es vorgesehen, dass das Behältnis ein Polymer der Gruppe Polyethylen, Polyvinylchlorid, Polystyrol, Polypropylen, Polyimid und Untermischungen derselben aufweist. Diese Kunststoffe haben den Vorteil, dass sie leicht formbar sind und somit sowohl bei der Tiefziehtechnik als auch bei der Spritzgusstechnik einsetzbar sind. Weil es vorgesehen ist, dass das Behältnis mittels eines Tiefziehverfahrens herstellbar ist, wird als Ausgangsstoff kein Granulat der obigen Kunststoffmaterialien bereitgestellt, sondern eine tiefziehbare Kunststoffplatte.

Erfindungsgemäß ist die Vertiefung durch eine in das Innere des Behältnisses gestülpte Wandung zwischen den Pyramidenstufen gebildet. Diese nach innen gestülpte Wandung kann einerseits aus einer Kunststoffplatte durch Tiefziehen hergestellt sein oder in einer Spritzgussform aus Kunststoffgranulat gefertigt sein. Dabei entstehen gleichzeitig mit den Pyramidenstufen auch Wandungen, welche die Pyramidenstufen untereinander verbinden.

Bei einer weiteren Ausführungsform der Erfindung ist vorgesehen, dass das Behältnis im unteren Bereich der Vertiefung eine Öffnung aufweist. Diese Öffnung ist zum Luft- und Feuchtigkeitsaustausch vorgesehen für Behältnisse, die an normaler Luft gelagert werden. Dadurch kann Kondenswasser aus der Öffnung entweichen und über die Öffnung ein ständiger Luftaustausch erfolgen. Ferner sind derartige Öffnungen dann hilfreich, wenn das Behältnis nicht nur zum Sortieren, Lagern und Transportieren eingesetzt wird, sondern auch für Reinigungsvorgänge der darin gelagerten Gegenstände eingesetzt werden soll, da nur dann eine derartige Gaszwangszirkulation oder eine Flüssigkeitszwangszirkulation zum Spülen der Gegenstände möglich wird.

In einer weiteren Ausführungsform der Erfindung weist das Behältnis vertikale Nuten von Pyramidenstufe zu Pyramidenstufe auf, die Konturen von Dichtplatten zwischen Schaufelfußbereich und Schaufelblattbereich von Schaufeln einer axial durchströmten Strömungsturbine gleitverschieblich angepasst sind. Derartige Nuten, die gleitverschieblich an die Dichtplatten von Schaufeln einer axial durchströmten Strömungsmaschine angepasst sind, haben den Vorteil, dass das Einsetzen der Gegenstände und das Sortieren der Gegenstände in den Vertiefungen erheblich erleichtert wird. Außerdem haben die vertikalen Nuten den Vorteil, dass sie über die Dichtplatten sowohl den Schaufelfußbereich als auch den Schaufelblattbereich in einer gesicherten Stellung halten können. Da die Dichtplatten zwischen dem Schaufelfußbereich und dem Schaufelblattbereich die größte Querschnittsfläche einer Schaufel einer axial durchströmten Strömungsmaschine aufweisen, bestimmen sie gleichzeitig die Pyramidenstufenhöhen der stufenpyramidenförmigen Vertiefungen.

In einer weiteren Ausführungsform der Erfindung kann das Behältnis zusätzlich zu den eingestülpten Wänden der stufenpyramidenförmigen Vertiefung Außenwände aufweisen, welche die Vertiefung umgeben und stützen und im Querschnitt einen trapezförmigen Stützrahmen bilden, wobei die Grundseite des trapezförmigen Rahmens die Unterseite des Behältnisses bildet und die Oberseite des trapezförmigen Rahmens die erste Pyramidenstufe der stufenpyramidenförmigen Vertiefung aufnimmt. Dazu können die trapezförmig und schräg gestellten Außenwände einen geschlossenen Rahmen bilden, der im Fußbereich eine Auskragung aufweist, um die Standfestigkeit des Behältnisses zu erhöhen. Gleichzeitig können mehrere Behältnisse durch diesen trapezförmigen Rahmen mit von der Oberseite eingestülpter stufenpyramidenförmiger Vertiefung ineinander gestapelt werden, falls keine Gegenstände aufzunehmen sind. Diese Möglichkeit der Stapelung hat den Vorteil einer platzsparenden Zwischenlagerung von Behältnissen vor dem Bestücken der Behältnisse mit Gegenständen.

Der oben erwähnte Deckel für das Behältnis, der die Vertiefung abschließen kann, kann zusätzlich einen Kragen aufweisen, so dass Behältnisse, die mit Gegenständen bereits bestückt sind, aufeinander stapelbar werden und als Zwischenlage den Deckel mit Stützkragen aufweisen.

Ein weiterer Aspekt der Erfindung ist es, eine Palette zum Sortieren, Lagern und/oder Transportieren von Gegenständen mit voneinander unterschiedlichen Außenabmessungen und spatialen Randkonturen anzugeben. Dabei weist die Palette in Zeilen und Spalten angeordnete stufenpyramidenförmige Vertiefungen mit Auflageflächen auf. Die Auflageflächen jeder Pyramidenstufe sind vorzugsweise den spatialen Randkonturen der Gegenstände angepasst. Dabei weist in jeder stufenpyramidenförmigen Vertiefung eine tiefer angeordnete Pyramidenstufe gegenüber einer darüber angeordneten Pyramidenstufe Auflageflächen mit geringeren Abmessungen auf. Somit können die Gegenstände höhengestaffelt entsprechend ihren Außenabmessungen in den Vertiefungen sortiert und angeordnet werden. Eine derartige Palette hat den Vorteil, dass eine vielfache Lagerkapazität gegenüber dem oben wähnten Behältnis vorhanden ist. Bei einer Anzahl von beispielsweise fünf Pyramidenstufen pro Vertiefung und vier Vertiefungen pro Zeile und fünf Vertiefungen pro Spalte können bis zu hundert Gegenstände mit der Palette sortiert, gelagert und transportiert werden. Ferner ist es möglich, mit Gegenständen bestückte Paletten aufeinander zu stapeln und somit den Bedarf an Schaufeln eines mehrstufigen Verdichters einer axial durchströmten Strömungsmaschine in einem einzigen Palettenstapel unterzubringen.

Dazu sind in einer Ausführungsform der Erfindung die Auflageflächen den Konturen von Schaufeln mit voneinander unterschiedlichen Außenabmessungen und spatialen Randkonturen einer axial durchströmten Strömungsmaschine angepasst. Diese Ausführungsform der Erfindung mit den spatialen Randkonturen der Schaufeln angepassten Auflageflächen hat den Vorteil, dass die Schaufeln großflächig und schonend in ihren Randbereichen gestützt und in den Vertiefungen an den jeweiligen Pyramidenstufen gehalten werden.

In einer weiteren Ausführungsform der Erfindung sind die Auflageflächen der stufenpyramidenförmigen Vertiefungen derart ausgestaltet, dass sie voneinander unterschiedlich große Schaufeln einer axial durchströmten Strömungsmaschine in der Weise stützen, dass eine Schaufelvorderkante tiefer angeordnet ist als eine zugehörige Schaufelhinterkante. Diese Ausbildung der Auflageflächen hat den Vorteil, dass Schaufeln sicher gelagert werden können und sich auf der schwereren Schaufelvorderkante abstützen, während die scharfkantige Schaufelhinterkante nicht belastet wird.

Bei einer weiteren Ausführungsform der Erfindung ist es vorgesehen, dass die Auflageflächen der stufenpyramidenförmigen Vertiefungen derart ausgestaltet sind, dass sie voneinander unterschiedlich große Schaufeln einer axial durchströmten Strömungsmaschine in der Weise stützen, dass deren Schaufelfüße mit ihrem Tannenbaumprofil von horizontal angeordneten Auflageflächen der Pyramidenstufen stützbar sind. Mit einer derartigen horizontalen Anordnung der Schaufelfüße kann sicher gestellt werden, dass die Schaufelfüße nicht einseitig die Auflageflächen belasten, sondern der im Verhältnis zum Schaufelblattbereich schwere Schaufelfuß sein Gewicht gleichmäßig auf die horizontal angeordneten Auflageflächen verteilt.

Bei einer weiteren Ausführungsform der erfindungsgemäßen Palette sind die Auflageflächen der stufenpyramidenförmigen Vertiefungen derart ausgestaltet, dass sie voneinander unterschiedlich große Schaufeln einer axial durchströmten Strömungsmaschine in der Weise stützen, dass deren Schaufelhinterkanten frei schwebend stützbar sind. Diese frei schwebende Unterstützung wird dadurch erreicht, dass die Auflageflächen von der Hinterkante geringfügig abgesetzt sind, so dass die Schaufel in ihrem Schaufelblattbereich lediglich im Hinterkantenbereich, aber nicht unmittelbar an den Hinterkanten, gestützt wird. Dieses hat den Vorteil, dass die Hinterkanten auch bei Stößen gegen die Palette vor Beschädigung geschützt sind.

Eine weitere Ausführungsform der Erfindung sieht vor, dass die gesamte Palette als einstückiges Tiefziehteil ausgebildet ist. Dazu kann eine entsprechend große Kunststoffplatte, die tiefziehfähig ist, in ein Formwerkzeug eingesetzt werden, und durch Erwärmung und Druck können die Vertiefungen in die Aussparungen der Form eingestülpt werden.

In einer weiteren Ausführungsform der erfindungsgemäßen Palette ist dieser als einstückiges Spritzgussteil ausgebildet. Dazu kann eine entsprechende Masse von Kunststoffgranulat vorbereitet und vorgemischt werden und in einer Spritzgussform derart verteilt werden, dass mit jedem Spritzgussvorgang eine oder mehrere Paletten gleichzeitig hergestellt werden.

In beiden Darstellungsformen der Palette einerseits als einstückiges Tiefziehteil, andererseits als einstückiges Spritzgussteil, weist die Palette eine Kunststoffmasse auf. Diese Kunststoffmasse hat gegenüber Metallmassen den Vorteil, dass sie ein geringes Gewicht aufweist und dass gegenseitige Abschleifvorgänge zwischen den in der Palette gelagerten metallischen Gegenständen und der Palette selbst nicht auftreten, wie es sonst bei Paletten aus Metallstegen oder Paletten aus Keramikstegen auftreten würde.

In einer weiteren Ausführungsform der erfindungsgemäßen Palette weist diese ein Polymer der Gruppe Polyethylen, Polyvinylchlorid, Polystyrol, Polypropylen, Polyimid und Mischungen derselben auf. Diese Kunststoffe haben sich für eine rationelle Herstellung von derartigen Paletten bewährt.

Bei der erfindungsgemäßen Palette ist es vorgesehen, dass die Vertiefungen durch in das Innere der Palette gestülpte Wandungen zwischen den Pyramidenstufen gebildet werden. Dadurch entstehen von geschlossenen Wandungen umgebene Vertiefungen auf der Palette, in die Gegenstände unterschiedlicher Außenabmessungen angepasst einsetzbar werden. Der Vorteil dieser eingestülpten Wandungen zwischen den Pyramidenstufen liegt darin, dass jeder Gegenstand vollständig vor Beschädigung geschützt wird.

In einer weiteren Ausführungsform der erfindungsgemäßen Palette weisen die Vertiefungen in ihrem untersten Bereich jeweils eine Öffnung auf. Diese Öffnung hat den Vorteil, dass Kondenswasser oder bei Lagerung der Paletten im Außenbereich auf Regenwasser über die Öffnung fließen kann, und somit sicher gestellt ist, dass die Paletten in ihren Vertiefungen trocken gehalten werden können. Ferner kann über diese Öffnung auch eine Zwangszirkulation von Luft oder anderen Medien erfolgen, beispielsweise um die Gegenstände nach dem Bestücken der Palette von Kontaminationen zu befreien.

Bei einer weiteren Ausführungsform der erfindungsgemäßen Palette weist diese vertikale Nuten von Pyramidenstufe zu Pyramidenstufe an den Seitenwänden jeder Vertiefung auf. Diese Nuten sind Konturen von Dichtplatten zwischen Schaufelfußbereich und Schaufelblattbereich von Schaufeln -einer axial durchströmten Strömungsmaschine gleitverschieblich angepasst. Da die Dichtplatten zwischen Schaufelfußbereich und Schaufelblattbereich von Schaufeln einer axial durchströmten Strömungsmaschine die größte Querschnittsfläche aufweisen, kann mit derart gleitverschieblich angepassten vertikalen Nuten in der Palette von Pyramidenstufe zu Pyramidenstufe sowohl eine horizontale Ausrichtung des Schaufetfußes als auch eine sichere Lagerung der Vorderkante des Schaufelblattes auf den entsprechenden Auflageflächen der stufenpyramidenförmigen Vertiefungen erreicht werden.

Bei einer weiteren Ausführungsform der Erfindung weist die Palette einen Außenrand aus Außenwänden auf, welche die Vertiefungen umgeben und stützen und im Querschnitt einen trapezförmigen Tragrahmen bilden. Dabei bildet der Außenrand mit seinen Außenwänden gleichzeitig den Außenumfang der Palette. Durch den trapezförmigen Querschnitt wird sicher gestellt, dass mehrere Paletten ineinander stapelbar sind, solange sie nicht von Gegenständen in den Vertiefungen bestückt sind. Damit können die Paletten äußerste Platz sparend bevorratet werden.

In einer weiteren Ausführungsform der Erfindung ist vorgesehen, dass die Palette eine abnehmbare Deckplatte mit einem umlaufenden horizontalen Kragen aufweist. Eine derartige abnehmbare Deckplatte hat den Vorteil, dass die in Zeilen und Spalten angeordneten Vertiefungen mit einer einzigen Platte abdeckbar sind und somit vor Kontamination geschützt werden können.

In einer weiteren Ausführungsform der Erfindung weist der umlaufende Kragen der Deckplatte einen Ringansatz auf, der dem Grundriss des Tragrahmens zur Stapelung von mit Gegenständen bestückten Paletten angepasst ist. Aufgrund dieses Ringansatzes des umlaufenden Kragens der Deckplatte kann der Grundriss des Tragrahmens einer weiteren Palette auf der Deckplatte zentriert und ausgerichtet werden, so dass mehrere Paletten aufeinander stapelbar sind.

Das erfindungsgemäße Behältnis bzw. die Palette ermöglicht es mehrere Sätze von Schaufeln einer Strömungsmaschine, beispielsweise eines Turbostrahltriebwerkes aufzunehmen. Ein mehrstufiger Axialverdichter oder Axialturbine einer Strömungsmaschine weist von Stufe zu Stufe unterschiedliche Schaufelgrößen auf. Es ist daher mit Hilfe der Erfindung möglich, in der jeweiligen Ebene eines Behälters bzw. einer Palette die Schaufeln einer Stufe unterzubringen, was gerade bei automatisierten Montagevorgängen Vorteile hinsichtlich einer effizienten und fehlerfreien Bestückung eines Rotors mit Schaufeln verspricht, was letztlich zu einem vereinfachten Fertigungsprozess mit erhöhten Durchlaufzeiten führt.

Die Erfindung wird nun an Hand von Ausführungsformen mit Bezug auf die beigefügten Zeichnungen näher erläutert.
- Fig. 1: zeigt eine schematische Querschnittsansicht eines Behältnisses einer ersten Ausführungsform der Erfindung.
- Fig. 2: zeigt eine schematische Draufsicht auf eine Palette einer zweiten Ausführungsform der Erfindung.
- Fig. 3: zeigt eine schematische Querschnittsansicht eines Abschnitts einer mit Schaufeln bestückten Palette der zweiten Ausführungsform der Erfindung entlang der Schnittlinie A-A der Fig. 2.
- Fig. 4: zeigt eine schematische Querschnittsansicht eines Abschnitts einer mit Schaufeln bestückten Palette der zweiten Ausführungsform der Erfindung entlang der Schnittlinie B-B der Fig. 2.
- Fig. 5: zeigt eine schematische Querschnittsansicht eines Abschnitts einer mit Schaufeln bestückten Palette der zweiten Ausführungsform der Erfindung entlang der Schnittlinie C-C der Fig. 2.
- Fig. 6: zeigt eine schematische Querschnittsansicht eines Abschnitts einer mit Schaufeln bestückten Palette der zweiten Ausführungsform der Erfindung entlang der Schnittlinie D-D der Fig. 2.

Fig. 1 zeigt eine schematische Querschnittsansicht eines Behältnisses 1 einer ersten Ausführungsform der Erfindung. In dem Behältnis 1 werden in dieser Ausführungsform Schaufeln einer axial durchströmten Strömungsmaschine sortiert, angeordnet und gelagert. Dazu weist das Behältnis 1 eine stufenpyramidenförmige Vertiefung 5 auf. Diese stufenpyramidenförmige Vertiefung hat in das Behältnis einstülpte Wände 14, welche die Pyramidenstufen 7, 8 miteinander verbinden. Jede Pyramidenstufe 7, 8 weist Auflageflächen 6 auf, die der spatialen Kontur der in der Vertiefung angeordneten Gegenstände 3 angepasst sind.

In der Querschnittsansicht der Fig. 1 wird die Anpassung der Kontur der Auflageflächen 6 im Bereich der Schaufelvorderkante der Schaufeln einer axial durchströmten Strömungsmaschine gezeigt. Die Schaufelhinterkante 11 ist frei schwebend, da die Auflagefläche 6 im Bereich der Schaufelhinterkante 11 eine Ausnehmung 25 aufweist, so dass die spitz zulaufende Schaufelhinterkante völlig frei schwebend von der Auflagefläche 6 gestützt wird. Durch diese Anordnung, bei der die Schaufelvorderkante 10 au feiner tiefer liegend angeordneten Auflagefläche passgenau gestützt wird, und die Schaufelhinterkante gegenüber der Schaufelvorderkante höher liegt, wirkt auf die Schaufelhinterkante keinerlei Belastung ein, zumal der Schaufelvorder kantenbereich schwerer ist als der Schaufelhinterkantenbereich.

Durch die stufenpyramidenförmige Ausbildung der Vertiefung kann auf den Auflageflächen 6 der ersten Pyramidenstufe der in seinen Abmessungen größte Gegenstand 3 angeordnet werden, während auf den Auflageflächen der darunter liegenden Pyramidenstufen Gegenstände mit kleiner werdenden Abmessungen angeordnet werden können. Somit können in einem derartigen erfindungsgemäßen Behältnis höhengestaffelt Gegenstände in Vertiefungen untergebracht werden, wobei insbesondere spatial komplexe Gegenstände, wie Schaufeln einer axial durchströmten Strömungsmaschine, in der Vertiefung des Behältnisses geschützt untergebracht werden können.

In dieser Ausführungsform der Erfindung ist die Vertiefung 5 von Außenwänden 20 umgeben, die einen trapezförmigen Stützrahmen 21 bilden, in dem die stufenpyramidenförmige Vertiefung eingehängt ist. Der Fußbereich dieses trapezförmigen Rahmens 21 ist derart gestaltet, dass er mit einem Kragen 27, der durch strichpunktierte Linien angedeutet ist, einer Deckplatte 26 in Eingriff bringbar ist. Eine derartige Deckplatte 26, die ebenfalls in strichpunktierter Linie in Fig. 1 gezeigt wird, schützt die Vertiefung und die darin angeordneten Gegenstände 3 vor Kontamination und ermöglicht gleichzeitig ein Stapeln von mehreren Behältnissen 1 übereinander. Ein Ringansatz 28 an dem Kragen 27 sorgt einerseits für einen sicheren Sitz der Deckplatte 26 auf der Oberseite des Behältnisses und sichert gleichzeitig ein darüber angeordnetes Behältnis vor einem Verschieben.

Die quergeschnittenen Schaufelblätter 19 dieser schematischen Ansicht in Fig. 1 enden auf einer Dichtplatte 17, deren Außenabmessungen teilweise durch gestrichelte Linien gezeigt werden. Diese Dichtplatte 17 ist zwischen den quergeschnittenen Schaufelblättern 19 und den hinter der Zeichenebene angeordneten Schaufelfüßen angeordnet und weist die größte Querschnittsfläche einer Schaufel einer axial durchströmten Strömungsmaschine auf. An der tiefsten Stelle der Vertiefung 5 kann eine Öffnung 15 angeordnet sein in Form einer Durchgangsbohrung von wenigen Millimetem. Diese Öffnung 15 dient dazu, dass Kondenswasser ablaufen kann. Jedoch kann diese Öffnung auch verwendet werden, um eine Zwangszirkulation von Inertgasen oder Trockenluft oder Ölflüssigkeiten in der Vertiefung zu erzeugen, um beispielsweise Kontaminationen von den dort gelagerten Gegenständen abzutragen oder zu lösen. Der Werkstoff, aus dem ein derartiges stapelbares Behältnis für Gegenstände mit unterschiedlichen Abmessungen herstellbar ist, kann eine tiefgezogene Kunststoffplatte oder ein mit Spritzgusstechnik geformtes Kunststoffgranulat sein.

In der in Fig. 1 abgebildeten Ausführungsform wurde das Behältnis aus Polystyrol hergestellt. Jedoch können auch andere Polymere der Gruppe Polyethylen, Polyvinylchlorid, Polypropylen, Polyimid oder Mischungen derselben eingesetzt werden. Um eine höhere Steifigkeit des Kunststoffs zu erreichen, kann der Kunststoff mit Füllstoffen, wie Keramikpartikeln, versetzt werden oder mit Kurzfasem gemischt werden. Derartige Kurzfasem können Glasfasern oder Keramikfasem aufweisen.

Fig. 2 zeigt eine schematische Draufsicht auf eine Palette 2 einer zweiten Ausführungsform der Erfindung. Die Komponenten mit gleichen Funktionen wie in Fig. 1 werden mit gleichen Bezugszeichen gekennzeichnet und nicht extra erörtert.

Die Palette 2 weist in Zeilen 22 und Spalten 23 angeordnete stufenpyramidenförmige Vertiefungen 5 auf. Diese stufenpyramidenförmigen Vertiefungen 5 können in jeder ihrer Stufen 7 und 8 Gegenstände mit voneinander unterschiedlichen Abmessungen sortieren und anordnen, um sie in der Palette zu lagern und/oder mit der Palette zu transportieren. Dazu weist jede der Pyramidenstufen 7 und 8 Auflageflächen auf, die den Randkonturen der Gegenstände angepasst sind, wobei in der stufenpyramidenförmigen Vertiefung einer tiefer angeordneten Pyramidenstufe 7 gegenüber einer darüber angeordneten Pyramidenstufe 8 Auflageflächen 6 mit geringeren Abmessungen vorhanden sind, um die Gegenstände höhengestaffelt entsprechend ihren Außenabmessungen in den Vertiefungen zu sortieren und anzuordnen. Die Vertiefungen 5 sind von einer Oberseite 30 aus eingestülpt und bilden zwischen den Pyramidenstufen 7 und 8 gestülpte Wandungen aus, so dass die Gegenstände, die in den Vertiefungen der Palette angeordnet sind, vor Beschädigungen geschützt sind. Die Oberseite 30 bildet gleichzeitig einen stabilen Rahmen der gesamten Palette, und Außenwände 20 verbinden die Oberseite 30 mit einem Palettenfuß 29, der einen umlaufenden Kragen der Palette 2 bildet. Aufgrund der sich nach unten spreizenden Außenwände 20 der Palette 2 sind die ohne Gegenstände bestückten Paletten ineinander stapelbar und können somit Raum sparend gelagert werden.

Die in Fig. 2 gezeigte Palette ist geeignet, Schaufeln einer axial durchströmten Strömungsmaschine aufzunehmen. Dazu sind die Auflageflächen an die Konturen der Schaufeln angepasst, so dass die einzelnen Pyramidenstufen 7 und 8 nicht horizontal verlaufen, sondern der spatialen Randkontur jeder Schaufel bis ins Detail angepasst sind. Ferner weist die in Fig. 2 gezeigte Palette 2 vertikal ausgerichtete Nuten 16 in jeder Vertiefung auf. Diese Nuten 16 sind derart gestaltet, dass sie die Dichtplatten jeder Schaufel, welche den Schaufelblattbereich vom Schaufelfußbereich trennen, aufnehmen können. Gleichzeitig stellen diese Nuten 16 Führungsnuten dar, die beim Sortieren und Einsetzen der Gegenstände in die Palette 2 entscheidend sind und klare Ja- und Nein-Entscheidungen für ein höhengestaffeltes Anordnen der Schaufeln in der Palette 2 ermöglichen.

In dem tiefsten Bereich jeder Vertiefung 5 ist in dieser Ausführungsform der Erfindung, wie sie in Fig. 2 dargestellt wird, eine Öffnung 15 angeordnet, die dem Ablassen von Feuchtigkeit und Kondenswasser dient. Selbst bei einer Lagerung der nicht bestückten Palette 2 in Außenbereichen einer Fabrikanlage kann Regenwasser über diese Öffnungen 15 ablaufen, und somit können die Vertiefungen 5 trocken gehalten werden. Andererseits ist es möglich, über die Vertiefungen 5 einen Spülgasstrom durch die Vertiefungen einzuleiten, der die zu lagernden Gegenstände von Kontaminationen befreit. Für Paletten 2, die zu lagernde Gegenstände in Inertgasatmosphäre oder unter Vakuum halten sollen, kann die Öffnung 15 der Evakuierung oder auch der Inertgasfüllung dienen. Werden jedoch die zu lagernden Gegenstände unter Vakuum oder Inertgas verpackt, so weisen derartige Paletten 2 keine Öffnungen 15 am tiefsten Punkt der Vertiefung 5 auf.

Fig. 3 zeigt eine schematische Querschnittsansicht eines Abschnitts einer mit Schaufeln 9 bestückten Palette 2 der zweiten Ausführungsform der Erfindung entlang der Schnittlinie A-A der Fig. 2. Die Komponenten mit gleichen Funktionen wie in vorher gehenden Figuren werden mit den gleichen Bezugszeichen gekennzeichnet und nicht extra erörtert.

Die Schnittlinie A-A in Fig. 2 liegt im Schaufelblattbereich 19 der Schaufeln einer axial durchströmten Strömungsmaschine, welche in den Vertiefungen 5 der Palette 2 zum Sortieren, Lagern oder Transportieren angeordnet sind. Die eingestülpten Wandungen 14, die die einzelnen Pyramidenstufen 7 und 8 verbinden, haben bei dieser Ausführungsform der Erfindung ihre größten Außenmaße im Bereich der Dichtplatten 17 der Schaufeln, die den Schaufelblattbereich 19 von dem in Fig. 3 nicht zu sehenden Schaufelfußbereich trennen. Die Dichtplatte 17 ist in Fig. 3 nur teilweise zu sehen und somit sind ihre Außenränder in Fig. 3 teilweise mit gestrichelten Linien dargestellt. Die Auflageflächen 6 sind den spatialen Randkonturen des Schaufelblattes im Bereich der Schaufelvorderkante 10 und der Schaufelhinterkante 11 angepasst.

Die Auflagefläche 6 für die Schaufelvorderkante 10 ist gegenüber der Auflagefläche 6 der Schaufelhinterkante 11 in jeder der Pyramidenstufen tiefer angeordnet, so dass die schwerere und belastbarerere Schaufelvorderkante 10 voll auf der konformen Auflagefläche 6 aufliegt, während im Bereich der Hinterkante 11 eine Ausnehmung 25 der Auflagefläche 6 dafür sorgt, dass die Hinterkante 11 frei schwebend gestützt wird. Die Oberseite 30 geht in eine Außenwand 20 über, die sich im Querschnitt trapezförmig spreizend zu einem Palettenfuß 29 erstreckt und somit einen Tragrahmen 21 für die Palette 20 bildet. Die schräg angestellte Außenwand 20 und die stufenpyramidenförmige Vertiefung 5 bilden eine Palette 2, die mit anderen Paletten stapelbar ist, solange sie nicht mit Gegenständen 3 bestückt ist.

Fig. 4 zeigt eine schematische Querschnittsansicht eines Abschnitts einer mit Schaufeln 9 bestückten Palette 2 der zweiten Ausführungsform der Erfindung entlang der Schnittlinie B-B der Fig. 2. Die Komponenten mit gleichen Funktionen wie in vorhergehenden Figuren werden mit den gleichen Bezugszeichen gekennzeichnet und nicht extra erörtert.

Die Schnittlinie B-B ist in Fig. 2 derart gelegt, dass sie die vertikalen Nuten 16 anschneidet, so dass die Spur des Schaufelblattes 9 auf der Dichtfläche 17 sichtbar wird und das Abstützen der Dichtplatte 17 in den vertikalen Nuten 16 und auf den Pyramidenstufen 7 und 8 sichtbar wird. Während die oberen beiden Schaufeln 9 einer axial durchströmten Strömungsmaschine Hohlschaufeln bilden, so dass über den Hohlraum der Schaufeln ein Kühlgas im Turbinenbetrieb geleitet werden kann, sind die unteren beiden Pyramidenstufen für Schaufeln in dieser Ausführungsform vorgesehen, die keinen Hohlraum aufweisen. Ein Vergleich der Fig. 3 und 4 zeigt ferner, dass die den spatialen Randkonturen 4 angepassten Auflageflächen 6 in jeder Pyramidenstufe relativ komplex gestaltet sind, um sowohl die Dichtplatte 17 in ihrer näherungsweise rechteckigen Struktur als auch das Schaufelblatt 9 in seinem jeweiligen Randbereich geeignet abzustützen und durch die eingestülpten Wandungen 14 vor Beschädigungen zu schützen.

Fig. 5 zeigt eine schematische Querschnittsansicht eines Abschnitts einer mit Schaufeln 9 bestückten Palette 2 der zweiten Ausführungsform der Erfindung entlang der Schnittlinie C-C der Fig. 2. Die Komponenten mit gleichen Funktionen wie in vorhergehenden Figuren werden mit den gleichen Bezugszeichen gekennzeichnet und nicht extra erörtert.

Die Schnittlinie C-C in Fig. 2 ist derart gelegt, dass in Fig. 5 eine Querschnittsansicht im Fußbereich 18 einer Schaufel 9 zu sehen ist. Die Schaufelfüße 12 werden von den Auflageflächen 6 im Fußbereich 18 derart von jeder Pyramidenstufe 7 und 8 gestützt, dass sie eine nahezu horizontale Ausrichtung erfahren. Die Querschnittsfläche des Schaufelfußes 12 ist dabei geringer als die Querschnittsfläche der Dichtplatte 17, die deshalb in ihrem Umriss teilweise mit gestrichelten Linien in Fig. 5 markiert wird. Die Entwässerungsöffnung 15 liegt folglich im Bereich der untersten Dichtplatte und bildet damit gleichzeitig den tiefsten Punkt der Vertiefung 5. Mit den Querschnittsansichten der Fig. 3, 4 und 5 wird gezeigt, dass die Auflageflächen 6 in jeder Pyramidenstufe 7 und 8 einer relativ komplexen spatialen Formgebung folgen, so dass die schematische Draufsicht in Fig. 2 nur eine begrenzte Übersicht darstellt, und die Anpassung an die sphärische Randkontur der zu sortierenden, lagernden und/oder transportierenden Gegenstände nicht detailliert wiedergeben kann.

Fig. 6 zeigt eine schematische Querschnittsansicht eines Abschnitt einer mit Schaufeln 9 bestückten Palette 2 der zweiten Ausführungsform der Erfindung entlang der Schnittlinie D-D der Fig. 2. Die Komponenten mit gleichen Funktionen wie in vorher gehenden Figuren werden mit den gleichen Bezugszeichen gekennzeichnet und nicht extra erörtert.

Die Schnittlinie D-D in Fig. 2 ist derart angeordnet, dass sie eine mit Schaufeln bestückte Vertiefung 5 in Richtung der Längsachse der Schaufeln zeigt. Die Auflageflächen 6 stützen somit einerseits den Schaufelfußbereich 18 und den Schaufelblattbereich 19 an ihren jeweiligen Rändern, wobei die Schaufelvorderkante 10 tiefer in jeder Pyramidenstufe angeordnet ist als die in dieser Figur nicht sichtbare Schaufelhinterkante. Gleichzeitig ist die Dichtplatte jeder Schaufel in vertikalen Nuten 16 angeordnet.

Fig. 6 zeigt ferner mit strichpunktierten Linien eine Deckplatte 26, die die Oberseite 30 der Palette 2 abdecken kann. Diese Deckplatte 26 weist in ihrem Randbereich einen Kragen 27 mit einem Ringansatz 28 auf. Dieser Ringansatz sorgt für eine Ausrichtung und Abdichtung der Deckplatte 26 gegenüber der Oberseite 30 der Palette 2. Der Kragen 27 der Deckplatte 26 kann dazu dienen, bestückte Paletten 2 aufeinander zu stapeln in der Weise, dass der Palettenfuß 29 zentriert durch den Ringansatz 28 von dem Kragen 27 getragen wird. Auf diese Weise sorgt die Deckplatte 26 nicht nur für ein Abdecken der Vertiefungen 5 der Palette 2, sondern dient gleichzeitig der Stapelbarkeit bestückter Paletten 2.

## Patentansprüche

1. Behältnis zur Aufnahme von Schaufeln (9) einer Strömungsmaschine mit voneinander unterschiedlichen Außenabmessungen und Randkonturen (4), wobei das Behältnis (1) mindestens eine stufenpyramidenförmige Vertiefung (5) mit Auflageflächen (6) aufweist und in der stufenpyramidenförmigen Vertiefung (5) eine tiefer angeordnete Pyramidenstufe (7) gegenüber einer darüber angeordneten Pyramidenstufe (8) Auflageflächen (6) mit geringeren Abmessungen aufweist, um die Gegenstände (3) höhengestaffelt entsprechend ihren Außenabmessungen in der Vertiefung (5) aufzunehmen, **dadurch gekennzeichnet, dass** die Vertiefung (5)durch eine in das Innere des Behältnisses (1) gestülpte Wandung (14) zwischen den Pyramidenstufen (7, 8) gebildet wird.

2. Behältnis nach Anspruch 1, **dadurch gekennzeichnet, dass** die Auflageflächen (6) an Konturen (4) von Schaufeln (9) mit voneinander unterschiedlichen Außenabmessungen und spatialen Randkonturen (4) einer axial durchströmten Strömungsmaschine angepasst sind.

3. Behältnis nach Anspruch 1 oder Anspruch 2, **dadurch gekennzeichnet, dass** die Auflageflächen (6) der stufenpyramidenförmigen Vertiefung (5) derartig ausgestaltet sind, dass sie voneinander unterschiedlich große Schaufeln (9) einer axial durchströmten Strömungsmaschine in der Weise stützen, dass eine Schaufelvorderkante (10) tiefer angeordnet ist, als eine zugehörige Schaufelhinterkante (11).

4. Behältnis nach einem der vorhergehenden Ansprüche, **dadurch gekennzeichnet, dass** horizontal ausgebildete Auflageflächen (6) zur Stützung eines an der Schaufel (9) ausgebildeten Schaufelfußes (12) vorgesehen sind.

5. Behältnis nach einem der vorhergehenden Ansprüche, **dadurch gekennzeichnet, dass** die Auflageflächen (6) der stufenpyramidenförmigen Vertiefung (5) derartig ausgestaltet sind, dass sie voneinander unterschiedlich große Schaufeln (9) einer axial durchströmten Strömungsmaschine in der Weise stützen, dass deren Schaufelhinterkanten (11) freischwebend stützbar sind.

6. Behältnis nach einem der vorhergehenden Ansprüche, **dadurch gekennzeichnet, dass** das Behältnis (1) ein einstückiges Tiefziehteil ist.

7. Behältnis nach einem der vorhergehenden Ansprüche, **dadurch gekennzeichnet, dass** das Behältnis (1) ein einstückiges Spritzgussteil ist.

8. Behältnis nach einem der vorhergehenden Ansprüche, **dadurch gekennzeichnet, dass** das Behältnis (1) eine Kunststoffmasse aufweist.

9. Behältnis nach einem der vorhergehenden Ansprüche, **dadurch gekennzeichnet, dass** das Behältnis (1) ein Polymer der Gruppe Polyethylen, Polyvinylchlorid, Polystyrol, Polypropylen, Polyimid und/oder Mischungen derselben aufweist.

10. Behältnis nach einem der vorhergehenden Ansprüche, **dadurch gekennzeichnet, dass** das Behältnis (1) aus einer tiefziehbaren Kunststoffplatte herstellbar ist.

11. Behältnis nach einem der vorhergehenden Ansprüche, **dadurch gekennzeichnet, dass** das Behältnis (1) im untersten Bereich der Vertiefung (5) eine Öffnung (15) aufweist

12. Behältnis nach einem der vorhergehenden Ansprüche, **dadurch gekennzeichnet, dass** das Behältnis (1) von Pyramidenstufe (7, 8) zu Pyramidenstufe (7, 8) vertikal erstreckende Nuten (16) aufweist, die Konturen von Dichtplatten (17) zwischen Schaufelfußbereich (18) und Schaufelblattbereich (19) von Schaufeln (9) einer axial durchströmten Strömungsmaschine angepasst sind.

13. Behältnis nach einem der vorhergehenden Ansprüche, **dadurch gekennzeichnet, dass** das Behältnis (1) Außenwände (20) aufweist, welche die Vertiefung (5) umgeben und im Querschnitt einen trapezförmigen Tragrahmen (21) bitden.

14. Palette zur Aufnahme von Schaufeln einer Strömungsmaschine (3) mit voneinander unterschiedlichen Außenabmessungen und Randkonturen (4), wobei die Palette (2) in Zeilen (22) und Spalten (23) angeordnete stufenpyramidenförmigen Vertiefungen (5) mit Auflageflächen aufweist und in jeder stufenpyramidenförmigen Vertiefung (5) eine tiefer angeordnete Pyramidenstufe (7) gegenüber einer darüber angeordneten Pyramidenstufe (8) Auflageflächen (6) mit geringeren Abmessungen aufweist, um die Schaufeln höhengestaffelt entsprechend ihren Außenabmessungen in den Vertiefungen (5) aufzunehmen, wobei die Vertiefungen (5) durch das Innere der Palette (2) gestülpte Wandungen (14) zwischen den Pyramidenstufen (7, 8) gebildet sind.

15. Palette nach Anspruch 14, **dadurch gekennzeichnet, dass** die Auflageflächen (6) an Konturen (4) von Schaufeln (9) mit voneinander unterschiedlichen Außenabmessungen und spatialen Randkonturen (4) einer axial durchströmten Strömungsmaschine angepasst sind.

16. Palette nach Anspruch 14 oder Anspruch 15, **dadurch gekennzeichnet, dass** die Auflageflächen (6)der stufenpyramidenförmigen Vertiefungen (5) derartig ausgestaltet sind, dass sie voneinander unterschiedlich große Schaufeln (9) einer axial durchströmten Strömungsmaschine in der Weise stützen, dass eine Schaufelvorderkante (10) tiefer angeordnet ist, als eine zugehörige Schaufelhinterkante (11).

17. Palette nach einem der Ansprüche 14 bis 16, **dadurch gekennzeichnet, dass** horizontal ausgebildete Auflageflächen (6) zur Stützung eines an der Schaufel (9) ausgebildeten Schaufelfußes (12) vorgesehen sind.

18. Palette nach einem der Ansprüche 14 bis 17, **dadurch gekennzeichnet, dass** die Auflageflächen (6) der stufenpyramidenförmigen Vertiefungen (5) derartig ausgestaltet sind, dass sie voneinander unterschiedlich große Schaufeln (9) einer axial durchströmten Strömungsmaschine in der Weise stützen, dass deren Schaufelhinterkanten (11) freischwebend stützbar sind.

19. Palette nach einem der Ansprüche 14 bis 18, **dadurch gekennzeichnet, dass** die Palette (2) ein einstückiges Tiefziehteil ist.

20. Palette nach einem der Ansprüche 14 bis 18, **dadurch gekennzeichnet, dass** die Palette (2) ein einstückiges Spritzgussteil ist.

21. Palette nach einem der Ansprüche 14 bis 20, **dadurch gekennzeichnet, dass** die Palette (2) eine Kunststoffmasse aufweist.

22. Palette nach einem der Ansprüche 14 bis 21, **dadurch gekennzeichnet, dass** die Palette (2) ein Polymer der Gruppe Polyethylen, Polyvinylchlorid, Polystyrol, Polypropylen, Polyimid und/oder Mischungen derselben aufweist.

23. Palette nach einem der Ansprüche 14 bis 22, **dadurch gekennzeichnet, dass** die Palette (2) aus einer tiefziehbaren Kunststoffplatte herstellbar ist.

24. Palette nach einem der Ansprüche 13 bis 23, **dadurch gekennzeichnet, dass** die Palette (2) im untersten Bereich der Vertiefungen (5) jeweils eine Öffnung (15) aufweisen.

25. Palette nach einem der Ansprüche 14 bis 24, **dadurch gekennzeichnet, dass** die Palette (2) von Pyramidenstufe (7, 8) zu Pyramidenstufe (7, 8) vertikal erstreckende Nuten (16) aufweist, die Konturen von Dichtplatten (17) zwischen Schaufelfußbereich (18) und Schaufelblattbereich (19) von Schaufeln (9) einer axial durchströmten Strömungsmaschine angepasst sind.

26. Palette nach einem der Ansprüche 14 bis 25, **dadurch gekennzeichnet, dass** die Palette (2) einen Außenrand (24) aufweist, welche die Vertiefungen (5) umgeben und stützen und im Querschnitt einen trapezförmigen Tragrahmen (21) bilden.

27. Palette nach einem der Ansprüche 14 bis 26, **dadurch gekennzeichnet, dass** die Palette (2) einen abnehmbare Deckplatte mit einem umlaufenden horizontalen Kragen aufweist.

28. Palette nach Anspruch 27,**dadurch gekennzeichnet, dass** der umlaufende Kragen der Deckplatte einen Ringansatz aufweist, der dem Grundriss des Tragrahmen (21) zur Stapelung von mit Schaufeln (3) bestückten Paletten (2) angepasst ist.

## Claims

1. A container for accommodatingblades (9) of a turbo machine having differing external dimensions and edge contours (4), wherein the container (1) has at least one stepped-pyramid-shaped depression (5) with support surfaces (6), and within the stepped-pyramid-shaped depression (5) a pyramid step (7) arranged lower has support surfaces (6) of smaller dimensions with respect to a pyramid step (8) arranged above it, in order to accommodate the articles (3) in the depression (5) in a level-staggered manner corresponding to their external dimensions, **characterised in that** the depression (5) is formed by a wall (14) between the pyramid steps (7, 8) that is inverted into the interior of the container (1).

2. A container according to claim 1, **characterised in that** the support surfaces (6) are adapted to contours (4) of blades (9) of an axial-flow turbo machine that have different external dimensions and three-dimensional edge contours (4).

3. A container according to claim 1 or 2, **characterised in that** the support surfaces (6) of the stepped-pyramid-shaped depression (5) are so configured that they support different-sized blades (9) of an axial-flow turbo machine in such a way that a leading blade edge (10) is arranged lower than an associated trailing blade edge (11).

4. A container according to any one of the preceding claims, **characterised in that** horizontally disposed support surfaces (6) are provided for supporting a blade foot (12) formed on the blade (9).

5. A container according to any one of the preceding claims, **characterised in that** the support surfaces (6) of the stepped-pyramid-shaped depression (5) are so configured that they support different-sized blades (9) of an axial-flow turbo machine in such a way that the trailing blade edges (11) thereof can be supported in a freely suspended manner.

6. A container according to any one of the preceding claims, **characterised in that** the container (1) is a one-piece deep-drawn part.

7. A container according to any one of the preceding claims, **characterised in that** the container (1) is a one-piece injection-moulded part.

8. A container according to any one of the preceding claims, **characterised in that** the container (1) includes a plastics composition.

9. A container according to any one of the preceding claims, **characterised in that** the container (1) includes a polymer from the group of polyethylene, polyvinyl chloride, polystyrene, polypropylene, polyimide and/or mixtures thereof.

10. A container according to any one of the preceding claims, **characterised in that** the container (1) can be manufactured from a plastics sheet having deep-drawing properties.

11. A container according to any one of the preceding claims, **characterised in that** the container (1) has an opening (15) in the lowest region of the depression (5).

12. A container according to any one of the preceding claims, **characterised in that** the container (1) has vertically extending grooves (16) from pyramid step (7, 8) to pyramid step (7, 8) which are adapted to contours of sealing plates (17) between the foot area (18) and the wall area (19) of blades (9) of an axial-flow turbo machine.

13. A container according to any one of the preceding claims, **characterised in that** the container (1) has external walls (20) which surround the depression (5) and which form in cross-section a trapezoidal support frame (21).

14. A pallet for accommodating blades of a turbo machine (3) having differing external dimensions and edge contours (4), wherein the pallet (2) has stepped-pyramid-shaped depressions (5) with support surfaces arranged in rows (22) and columns (23), and within each stepped-pyramid-shaped depression (5) a pyramid step (7) arranged lower has support surfaces (6) of smaller dimensions with respect to a pyramid step (8) arranged above it, in order to accommodate the blades in the depressions (5) in a level-staggered manner corresponding to their external dimensions, wherein the depressions (5) are formed by walls (14) between the pyramid steps (7, 8) that are inverted into the interior of the pallet (2).

15. A pallet according to claim 14, **characterised in that** the support surfaces (6) are adapted to contours (4) of blades (9) of an axial-flow turbo machine having different external dimensions and three-dimensional edge contours (4).

16. A pallet according to claim 14 or 15, **characterised in that** the support surfaces (6) of the stepped-pyramid-shaped depressions (5) are so configured that they support different-sized blades (9) of an axial-flow turbo machine in such a way that a leading blade edge (10) is arranged lower than an associated trailing blade edge (11).

17. A pallet according to any one of claims 14 to 16, **characterised in that** horizontally disposed support surfaces (6) are provided for supporting a blade foot (12) formed on the blade (9).

18. A pallet according to any one of claims 14 to 17, **characterised in that** the support surfaces (6) of the stepped-pyramid-shaped depressions (5) are so configured that they support different-sized blades (9) of an axial-flow turbo machine in such a way that the trailing blade edges (11) thereof can be supported in a freely suspended manner.

19. A pallet according to any one of claims 14 to 18, **characterised in that** the pallet (2) is a one-piece deep-drawn part.

20. A pallet according to any one of claims 14 to 18, **characterised in that** the pallet (2) is a one-piece injection-moulded part.

21. A pallet according to any one of claims 14 to 20, **characterised in that** the pallet (2) includes a plastics composition.

22. A pallet according to any one of claims 14 to 21, **characterised in that** the pallet (2) includes a polymer from the group of polyethylene, polyvinyl chloride, polystyrene, polypropylene, polyimide and/or mixtures thereof.

23. A pallet according to any one of claims 14 to 22, **characterised in that** the pallet (2) can be manufactured from a plastics sheet having deep-drawing properties.

24. A pallet according to any one of claims 13 to 23, **characterised in that** the pallet (2) has an opening (15) in the lowest region of each depression (5).

25. A pallet according to any one of claims 14 to 24, **characterised in that** the pallet (2) has vertically extending grooves (16) from pyramid step (7, 8) to pyramid step (7, 8) which are adapted to contours of sealing plates (17) between the foot area (18) and the wall area (19) of blades (9) of an axial-flow turbo machine.

26. A pallet according to any one of claims 14 to 25, **characterised in that** the pallet (2) has an external wall (24) which surrounds and supports the depressions (5) and which forms in cross-section a trapezoidal support frame (21).

27. A pallet according to any one of claims 14 to 26, **characterised in that** the pallet (2) has a removable cover plate with a peripheral horizontal flange.

28. A pallet according to claim 27, **characterised in that** the peripheral flange of the cover plate has an annular rim which is adapted to the horizontal projection of the support frame (21) for stacking of pallets (2) loaded with blades (3).

## Revendications

1. Récipient pour recueillir des aubes (9) d'une turbomachine, ayant des dimensions extérieures différentes les unes des autres et des contours de bordure (4) différents les uns des autres, sachant que le récipient (1) présente au moins un creusement (5) en forme de pyramide étagée, comprenant des surfaces de pose (6), et dans le creusement (5) en forme de pyramide étagée, un étage de pyramide (7), disposé plus profondément qu'un étage de pyramide (8) disposé au-dessus, présente des surfaces de pose (6) ayant des dimensions plus petites, pour recevoir les objets (3), échelonné en hauteur de manière correspondante à leurs dimensions extérieures, dans le creusement (5), **caractérisé en ce que** le creusement (5) est formé par une paroi (14), évasée vers l'intérieur du récipient (1) et situé entre les étages de pyramide (7,8).

2. Récipient selon la revendication 1, **caractérisé en ce que** les surfaces de pose (6) sont adaptées à des contours (4) des aubes (9), de dimensions extérieures différentes les unes des autres et de contours de bordure (4) spatiaux différents les uns des autres, d'une turbomachine à écoulement axial.

3. Récipient selon la revendication 1 ou la revendication 2, **caractérisé en ce que** les surfaces de pose (6) du creusement (5) en forme de pyramide étagée sont configurées de manière qu'elles soutiennent des aubes (9) de taille différente les unes des autres d'une turbomachine à écoulement axial, de manière qu'un bord avant ou d'attaque d'aube (10) soit disposé plus profondément qu'un bord arrière ou de fuite d'aube (11) afférent.

4. Récipient selon l'une des revendications précédentes, **caractérisé en ce que** des surfaces de pose (6) horizontales sont prévues pour le soutien d'un pied d'aube (12) réalisé sur l'aube (9).

5. Récipient selon l'une des revendications précédentes, **caractérisé en ce que** les surfaces de pose (6), du creusement (5) en forme de pyramide étagée, sont configurées de manière qu'elles soutiennent des aubes (9), de taille différente les unes des autres, d'une turbomachine à écoulement axial, de manière que leurs arêtes arrière ou bord de fuite d'aube (11) puissent être soutenu(e)s en flottant librement.

6. Récipient selon l'une des revendications précédentes, **caractérisé en ce que** le récipient (1) est une pièce à étirage profond monobloc.

7. Récipient selon l'une des revendications précédentes, **caractérisé en ce que** le récipient (1) est une pièce moulée par injection monobloc.

8. Récipient selon l'une des revendications précédentes, **caractérisé en ce que** le récipient (1) présente une masse de matière synthétique.

9. Récipient selon l'une des revendications précédentes, **caractérisé en ce que** le récipient (1) présente un polymère du groupe du polyéthylène, polychlorure de vinyle, polystyrène, polypropylène, polyimide et/ou des mélanges de ceux-ci.

10. Récipient selon l'une des revendications précédentes, **caractérisé en ce que** le récipient (1) est susceptible d'être fabriqué à partir d'une plaque de matière synthétique ayant subi un étirage profond.

11. Récipient selon l'une des revendications précédentes, **caractérisé en ce que** le récipient (1) présente une ouverture (15) dans la zone la plus inférieure du creusement (5).

12. Récipient selon l'une des revendications précédentes, **caractérisé en ce que** le récipient (1) présente des rainures (16) s'étendant verticalement d'un étage de pyramide (7,8) à un étage de pyramide (7,8) et qui sont adaptées aux contours de plaques d'étanchéité (17), entre la zone de pied d'aube (18) et la zone de lame d'aube (19) d'aubes (9) d'une turbomachine à écoulement axial.

13. Récipient selon l'une des revendications précédentes, **caractérisé en ce que** le récipient (I) présente des parois extérieures (20) entourant le creusement (5) et formant, observées en vue en coupe, un cadre support (21) à forme trapézoïdale.

14. Palette de logements d'aubes d'une turbomachine (3) ayant des dimensions extérieures les unes des autres et des contours de bordure (4) différents les uns des autres, la palette (2) présentant des creusements (5) en forme de pyramide étagée, disposés en lignes (22) et en colonnes (23) et ayant des surfaces de pose et, dans chaque creusement (5) en forme de pyramide étagée, un étage de pyramide (7), disposé plus profondément qu'un étage de pyramide (8) disposé au-dessus, présente des surfaces de pose (6) à dimensions plus petites, pour recevoir les aubes dans les creusements (5), échelonnées en hauteur de manière correspondante à leurs dimensions extérieures, sachant que les creusements (5) sont formés par des parois (14), s'évasant vers l'intérieur, de la palette (2) et situées entre les étages de pyramides (7,8).

15. Palette selon la revendication 14, **caractérisée en ce que** les faces de pose (6) sont adaptées à des contours (4) d'aubes (9) de dimensions extérieures différentes les unes des autres et de contours de bordure spatiaux (4) différents les uns des autres, d'une turbomachine à écoulement axial.

16. Palette selon la revendication 14 ou la revendication 15, **caractérisée en ce que** les surfaces de pose (6) des creusements (5) en forme de pyramides étagées sont configurés de manière qu'ils soutiennent des aubes (9), de taille différente les unes des autres, d'une turbomachine à écoulement axial de manière, qu'une arête avant ou bord d'attaque d'aube (14) soit disposée plus profondément qu'une arête arrière ou bord de fuite d'aube (11) afférent(e).

17. Palette selon l'une des revendications 14 à 16, **caractérisée en ce que** des surfaces de pose (6) réalisées horizontalement, sont prévues pour le soutien d'un pied d'aube (12) réalisé sur l'aube (9).

18. Palette selon l'une des revendications 14 à 17, **caractérisée en ce que** les surfaces de pose (6) des creusements (5) en forme de pyramides étagées, sont configurées de manière qu'elles soutiennent des aubes (9) de taille différente les unes des autres, d'une turbomachine à écoulement axial de manière que leurs arêtes arrières d'aubes (11) puissent être soutenues en flottant librement.

19. Palette selon l'une des revendications 14 à 18, **caractérisée en ce que** la palette (2) est une pièce d'étirage profond monobloc.

20. Palette selon l'une des revendications 14 à 18 **caractérisée en ce que** la palette (2) est une pièce moulée par injection monobloc.

21. Palette selon l'une des revendications 14 à 20 **caractérisée en ce que** la palette (2) présente une masse de matière synthétique.

22. Palette selon l'une des revendications 14 à 21 **caractérisée en ce que** la palette (2) présente un polymère du groupe du polyéthylène, polychlorure de vinyle, polystyrène, polypropylène, polyimide et/ou des mélanges de ceux-ci.

23. Palette selon l'une des revendications 14 à 22 **caractérisée en ce que** la palette (2) est susceptible d'être fabriquée à partir d'une plaque de matière synthétique pouvant subir un étirage profond.

24. Palette selon l'une des revendications 13 à 23, **caractérisée en ce que** la palettes (2) dans la zone la plus inférieure des creusements (5) présentent respectivement une ouverture (15).

25. Palette selon l'une des revendications 14 à 24, **caractérisée en ce que** la palette (2) présente des rainures (16), s'étendant verticalement d'un étage de pyramide (7,8) à un étage de pyramide (7,8), les contours de plaques d'étanchéité (17), entre une zone de pied d'aube (18) et une zone de lame d'aube (19) d'aubes (9), étant adaptés à une turbomachine à écoulement axial.

26. Palette selon l'une des revendications 14 à 25, **caractérisée en ce que** la palette (2) présente un bord extérieur (24) entourant et soutenant les cavités (5) et ayant, observé en vue en coupe, un cadre support (21) à forme trapézoïdale.

27. Palette selon l'une des revendications 14 à 26, **caractérisée en ce que** la palette (2) présente une plaque de couverture amovible, ayant une collerette de pourtour horizontale.

28. Palette selon la revendication 27, **caractérisée en ce que** la collerette de pourtour de la plaque de couverture présente un appendice annulaire adapté au profil du cadre support (21) pour l'empilement de palettes (2) équipées d'aubes (3).
